# EUROPÄISCHE PATENTSCHRIFT

(11) **EP 2 253 566 B1**
(45) Veröffentlichungstag und Bekanntmachung des Hinweises auf die Patenterteilung: **31.07.2013**
(21) Anmeldenummer: 09405083.8
(22) Anmeldetag: 22.05.2009
(51) Int. Cl.: B65H 3/08, B65H 3/66

(54) **Vorrichtung zur Beschickung einer Verarbeitungsstrecke mit Druckprodukten**
Device for feeding a processing line with printed products
Dispositif de chargement d'une trajectoire de traitement dotée de produits d'impression

(43) Veröffentlichungstag der Anmeldung: 24.11.2010
(73) Patentinhaber: Müller Martini Holding AG, 6052 Hergiswil (CH)
(72) Erfinder: Merkli, Peter, 4665 Oftringen (CH)

(56) Entgegenhaltungen:
- EP-A- 1 748 013
- WO-A-2005/094164
- DE-A1- 4 009 414
- DE-B3-102004 030 254

## Beschreibung

Die Erfindung betrifft eine Vorrichtung zur Beschickung einer dieser nach-geschalteten Verarbeitungsstrecke mit Druckprodukten, die mittels Abzugsvorrichtung von der Unterseite eines in einem Magazin eines Druckprodukteanlegers aus übereinanderliegenden Druckprodukten gebildeten Druckproduktestapels abgezogen werden, und mit einer Trennvorhchtung zum Abheben eines vornehmlich durch einen letzten Falz oder eine Blattkante gebildeten Randbereichs des untersten Druckproduktes von dem Druckproduktestapel, welcher Trennvorrichtung eine den Druckproduktestapel resp. reststapel zumindest beim Abziehen der Druckprodukte jeweils eine stützende Rückhaltevorrichtung taktweise zugeschaltet ist.

Vorrichtungen der eingangs genannten Art sind beispielsweise bei der Herstellung von Büchern, Zeitschriften oder Produkten für das Zusammentragen von Druckprodukten zu losen Buchblocks bekannt.

Die WO 2005/094164 vermittelt ein Verfahren und eine Vorrichtung bei denen die in einem Schuppenstrom quer zur Transportrichtung eines Förderkanals einer aus umlaufenden Mitnehmern gebildeten Zusammentragvorrichtung zugeführt und dabei das jeweils vorderste Druckprodukt aus dem festklemmenden gefalzten Kanten von einem Greifer einer parallel umlaufenden Beschickungsvorrichtung und seitlich ungeführt aus dem Schuppenstrom gezogen und ausschliesslich im Förderkanal abgelegt wird.

Die vorveröffentlichte EP 1 520 817 A1 beschreibt ein Verfahren und eine Vorrichtung, bei denen Druckprodukte zu ungebundenen Buchblocks auf einer Förderstrecke, die durch mehrere Druckprodukteanleger beschickt wird, zusammengetragen werden, wobei die Druckprodukte jeweils in einem Randbereich von einer Vorderseite eines Druckproduktstapels abgehoben und mittels Förderorgan von dem Druckproduktestapel abgezogen werden.

Eine weitere Vorrichtung zum Vereinzeln und Zusammentragen von Druckprodukten entlang einer Sammelstrecke eines Sammelförderes offenbart die EP-A-1748013. In einer entlang der Sammelstrecke angeordneten Anlegerstation wird mittels eines Saugers eine Ecke eines untersten Druckprodukts eines Stapels abgekippt. Mit wenigstens zwei an einer umlaufenden Kette eines Zugmittelförderes befestigten, von einander beabstandeten Greifern wird der freistehende Randbereich des untersten Druckprodukts erfasst, das Druckprodukt in Transportrichtung des Sammelförderers vom Stapel abgezogen und über eine geneigte Zuführstrecke des Zugmittelfi5rderes zum Sammelförderer hin transportiert. Direkt vor einem Mitnehmer des Sammelförderers geben die einzeln betätigbaren Greifer das Druckprodukt frei und legen es auf einen bis dahin gebildenten Stapel. Der mehrere Greiferpaare aufweisende Zugmittelförderer benötigt für den Rücklauf der umlaufenden Kette verhältnismässig viel Platz. Damit die Greifer präzise und zeitgleich den freistehenden Randbereich des untersten Druckprodukts erfassen können, sind aufwendige Führungen und Steuerkurven notwendig.

An die Erfindung stellt sich weiterhin die Aufgabe, eine Vorrichtung zur Beschickung einer dieser nachgeschalteten Verarbeitungsstrecke mit Druckprodukten, die mittels Abzugsvorrichtung von der Unterseite eines in einem Magazin eines Druckprodukteanlegers aus übereinanderliegenden Druckprodukten gebildeten Druckproduktestapels abgezogen werden, und mit einer Trennvorrichtung zum Abheben eines vornehmlich durch einen letzten Falz oder eine Blattkante gebildeten Randbereichs des untersten Druckproduktes von dem Druckproduktestapel, welcher Trennvorrichtung eine den Druckproduktestapel resp. -reststapel zumindest beim Abziehen der Druckprodukte jeweils eine stützende Rückhaltevorrichtung taktweise zugeschaltet ist, zu schaffen, mit der zur Vereinzelung von gestapelten Druckprodukten und zu deren Abzug oder Transport einfache konstruktive Mittel zu verwenden sind, die eine hohe Arbeitsleistung zuverlässig gewährleisten.

Erfindungsgemäss ist die Aufgebe dadurch gelöst, dass die Abzugsvorrichtung einen den abgehobenen Randbereich resp. Greifrand an dem in Abzugsrichtung vorderen Ende erfassenden, im Arbeitstakt der Trenn- und Rückhaltevorrichtung, parallel zur Abzugsrichtung hin und her angetriebenen, schliess -und öffenbaren Greifer aufweist, der mit der Verarbeitungsstrecke förderwirksam verbunden ist wobei die zur Stützung des Druckproduktestapels resp. -reststapels zugeschaltet Rückhaltevorrichtung eine die abzuziehenden Druckprodukte leitende, sich in Abzugsrichtung wenigstens teilweise über die Magazinbreite erstreckende und auf den durch Abkippen abgehobene Randbereich der Druckprodukte einwirkende Führungsanordnung aufweist.

Dadurch lassen sich die Druckprodukte auf eine schonende Weise verarbeiten. Vorteilhaft ist die Rückhaltevorrichtung quer resp. rechtwinklig zur Abzugsrichtung der Druckprodukte zustellbar angeordnet, sodass die den Randbereich begrenzende letzte Falzkante oder Blattkante parallel zur Förderrichtung verläuft und als Referenzkante verwendet werden kann.

Die auf den durch ein Abkippen abgehobenen Randbereich eines Druckproduktes einwirkenden Führungsanordnung, verleiht den Druckprodukten auf dem Förderweg eine grössere Bewegungsstabilität und Ausrichtgenauigkeit.

Das Leitorgan ist zum Führungsorgan abgewinkelt angeordnet und bildet eine Führungsfläche, an der entlang der letzte Falz oder Blattkante der Druckprodukte gleiten kann.

Eine kompakte Bauweise der Vorrichtung kann dadurch erzielt werden, wenn die Trennvorrichtung, die beispielsweise durch schwenkbare, parallel zur Abzugsrichtung angeordnete Saugköpfe ausgebildet ist, unterhalb des Druckproduktestapels resp. des Magazins um eine horizontale Achse schwenkbar befestig ist.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine schematische räumliche Darstellung der erfindungsgemässen Vorrichtung,
- Fig. 2: eine Teilansicht der in Fig. 1 gezeigten Vorrichtung bei zugestellter Rückhaltevorrichtung,
- Fig. 3: eine Teilansicht der in Fig. 1 veranschaulichten Vorrichtung bei abgekipptem Greifrand resp. Randbereich und zurückgezogener Rückhaltevorrichtung,
- Fig. 4: eine weitere Teilansicht der in Fig. 1 dargestellten Vorrichtung beim Erfassen des untersten Druckproduktes eines Druckproduktestapels,
- Fig. 5: eine Teilansicht der in Fig. 1 ersichtlichen Vorrichtung mit einer alternativen Führungsanordnung und abgehobenem Greifrand sowie zugestellter Rückhaltevorrichtung und
- Fig. 6: eine alternative Ausführungsform einer Absaugvorrichtung.

Figur 1 zeigt eine Vorrichtung 1 zur Beschickung einer Verarbeitungsstrecke (nicht ersichtlich), mit Druckprodukten 3, 3' die jeweils von der Unterseite eines sich in einem Magazin 4 befindenden Druckproduktestapels 2, 2' übereinanderliegender Druckprodukte 3, 3' in Abzugsrichtung F der Verarbeitungsstrecke zur Weiterverarbeitung zugeführt werden.

Auf dem Weiterverarbeitungsweg werden aus den Druckprodukten 3, 3' u. a. Bücher, Zeitschriften, Broschüren oder dgl. hergestellt. Dabei werden die Druckprodukte 3, 3' jeweils vor dem Abziehen von dem Druckproduktestapel 2 mit einem, vornehmlich durch den letzten Falz, oder bei einem Einzelbogen durch eine Blattkante gebildeten Randbereich, auch Greifrand 6 bezeichnet, von einem jeweils verbleibenden Druckproduktereststapel 2' abgehoben und der Druckproduktestapel 2 resp.- reststapel 2' von einer im Takt einer Trennvorrichtung 5 arbeitenden Rückhaltevorrichtung 9 gestützt. Beim Ueberführen des jeweils untersten Druckproduktes 3' an die Verarbeitungsstrecke werden sie an dem in Abzugsrichtung F betrachtet vorderen Ende 8 des Greifrandes 6 resp. vom Druckproduktereststapel 2' abgehobenen resp. abgekippten Randbereich 6 erfasst und mit dem letzten Falz oder der Blattkante an der zugestellten Rückhaltevorrichtung 9 entlang der Verarbeitungsstrecke zugeführt. Das Ueberführen auf die Verarbeitungsstrecke, in Fortsetzung der Vorrichtung 1, kann schon erreicht werden, bevor das Druckprodukt 3' die Vorrichtung 1 verlassen hat. Der Abzug resp. die Ueberführung erfolgt flach, d. h., es finden keine Umlenkungen um eine Erhebung statt, die die Ueberführung behindern. Deshalb ist die Verbindung zwischen Vorrichtung und Verarbeitungsstrecke koplanar zu wählen.

Für die verfahrenstechnische Vorgehensweise ist eine Vorrichtung zur Beschickung einer dieser nachgeschalteten Verarbeitungsstrecke mit Druckprodukten 3' vorgesehen, die mittels Abzugsvorrichtung 22 von der Unterseite eines in einem Magazin 4 aus übereinanderliegenden Druckprodukten 3, 3' gebildeten Druckproduktestapels 2 abgezogen werden.

Zuvor werden die Druckprodukte 3, 3' durch die Trennvorrichtung 5 jeweils einzeln an der Unterseite des Druckproduktstapels 2 resp. des Druckproduktereststapels 2' an dem der Rückhaltevorrichtung 9 zugewandten Randbereich / Greifrand 6 nach unten abgehoben, wobei unmittelbar vorher die Rückhaltevorrichtung 9 weggestellt resp. zurückgestellt worden ist (siehe Figur 3). Der Greifrand 6 ist vornehmlich aus einem Falz mehrblättriger Druckprodukte 3'gebildet, kommt jedoch als solcher auch bei einer Blattkante eines Plan- oder Einzelbogens vor. Trennvorrichtung 5 und Rückhaltevorrichtung 9 sind taktverbunden gesteuert, d. h. der Randbereich 6 wird bei zurückgestellter Rückhaltevorrichtung 9 abgehoben und das Druckprodukte 3' bei zugestellter Rückhaltevorrichtung 9 unter dem Druckproduktereststapel 2' hervorgezogen. Die Abzugsvorrichtung 22 weist einen mittels nicht dargestellter, gesteuerter Antriebsvorrichtung parallel zur Abzugsrichtung F pneumatisch oder elektromechanisch linear hin und her angetriebenen Greifer 7 auf (Doppelpfeil 31 in Figur 1), der zwei zum Oeffnen und Schliessen des Greifers 7 vorgesehene Greifbacken 23 aufweist. Der Oeffnungs- und Schliessvorgang kann pneumatisch, elektromechanisch oder mechanisch erfolgen und die Hin- und Herbewegung erfolgt an einer Führungsvorrichtung 24. Beim Abzug eines Druckproduktes 3' von einem Druckproduktestapel 2 wird das Druckprodukt 3' im Randbereich 6 bei zurückgesetzter Rückhaltevorrichtung 9 abgehoben, die Rückhaltevorrichtung 9 schwenkt unmittelbar anschliessend unter den Druckproduktereststapel 2' und der schliessende Greifer 7 erfasst in einer Abzugs- Ausgangsstellung das abgehobene Druckprodukt 3' an dem in Abzugsrichtung F vorderen Ende 8 des Randbereichs resp. des Greifrandes 6 (Eckbereich des Druckproduktes) und zieht es aus dem Magazin 4 heraus zur Ueberführung an eine Fördervorrichtung 37, die der Verarbeitungsstrecke zugeordnet ist. Während dem Abzugsvorgang wird das Druckprodukt 3' gegen Verdrehen entlang einer Führungsanordnung 10 fortbewegt, so lange bis es das Magazin 4 verlässt. Der in Förderrichtung F vorauslaufende Rand 42 des abgezogenen Druckproduktes 3' gelangt zwischen die aus zwei nebeneiander paarweise umlaufenden Transportbändern 38, 39 gebildete Fördervorrichtung 37 auf die Verarbeitungsstrecke, wobei die erforderliche Umlenkung der Transportbänder 38, 39 mittels Umlenkrollen 40 erfolgt. Die Zustellung der Rückhaltevorrichtung 9 erfolgt vorzugsweise durch eine Schwenkbewegung, wie in den Figuren 2 und 3 angedeutet. Hierzu ist die Rückhaltevorrichtung 9 durch drei über die Druckproduktestapelbreite verteilte Hebelelemente 11 ausgebildet, die um eine horizontale, parallel zur Abzugsrichtung F verlaufende Achse 13 schwenkbar an einer Welle 12 befestigt sind.

Die sich zumindest teilweise über die Druckproduktestapelbreite erstreckende Führungsanordnung 10 besteht aus einem unter dem Druckproduktestapel 2 im Randbereich 6 des Druckproduktes 3, 3' schräg unter die Rückhaltevorrichtung 9 abfallenden Führungsorgan 17, dessen Schräglage etwa dem Abkippwinkel des Greifrandes 6 entspricht, und das an die Druckproduktestapelauflagefläche mit der Oberkante in einem stumpfen Winkel etwa bündig übergeht. Das Führungsorgan 17 weist eine Ausnehmung 18 auf, durch welche die das unterste Druckprodukt 3' erfassende Trennvorrichtung 5 tritt und das Druckprodukt 3' gegen das Führungsorgan 17 zieht (siehe Figur 3). Die Trennvorrichtung 5 besteht aus einem an einem Schwenkarm 14 befestigten Saugkopf 15, der mit einer gesteuerten Vakuumquelle verbunden ist. Sobald der Greifrand 6 dem Führungsorgang 17 gegenüber steht, bewegt sich die Rückhaltevorrichtung 9 in die Arbeitsposition und verhindert dort, dass sich der Randbereich an den Druckproduktereststapel 2' zurückbewegt. Zu diesem Zweck ist an dem unter dem Druckproduktereststapel 2' geschwenkten abgewinkelten Schwenkarmende 16 ein Führungselement 19 befestigt. Sofern die Trennvorrichtung 5 mehrere über den Druckproducktestapel 2 verteilte Schwenkarme 14 resp. Saugköpfe 15 aufweist, erstreckt sich das Führungselement 19 über die Druckproduktestapelbreite; besteht die Trennvorrichtung 5 jedoch nur aus einem, aussschliesslich auf das vordere Greifrandende 8 einwirkenden Schwenkarm 14 und Saugkopf 15, erstreckt sich das Führungselement 19 nur über einen Teil der Druckproduktestapelbreite, sodass die Rückhaltevorrichtung 9 bei der Zustellung 9 mit dem abzuziehenden Druckprodukt 3' nicht kollidiert.

Damit das abzuziehende Druckprodukt 3' sich lagemässig nicht verschiebt oder verdrehen kann resp. die im Druckproduktestapel 2 eingenommene Lage beim Abziehen beibehält, gleitet die Falz -oder Blattkante des Greifrandes resp. des Randbereiches 6 an einem Leitorgan 20, das sich nach der Länge der Führungsanordnung 10 erstreckt. Dieses Leitorgan 20 ist an dem Führungsorgan 17 befestigt resp. mit der Rückhaltevorrichtung 9 verbunden. Aus den die Führungsanordnung 10 bildenden Organen 17, 20 und Führungselement 19 entsteht bei zugestellter Rückhaltevorrichtung 9 ein schmaler Förderkanal 33, in welchem die abzuziehenden Druckprodukte 3' geführt sind. Dabei können die Organe oder Führungselemente der Führungsanordnung 10 durch vollwandige oder unterbrochene Führungsflächen ausgebildet sein, solange sie sich zur Führung eignen.

Zum Greifen des Druckproduktes 3' an dem vorderen Greifrandende 8 kann nach der in Figur 6 gezeigten Variante ein Greifer 7 verwendet werden, der an einer Rückhaltevorrichtung 9 eine Rolle 29 aufweist, die mittels Achse 28 an einem Lagerteil 27 der Rückhaltevorrichtung 9 rotierbar gelagert ist. Die Rolle 29 arbeitet mit einer Tupfrolle 30 zusammen, die um eine Achse 43 rotierbar ist. Die Tupfrolle 30 ist mittels einem hier nicht gezeigten Halter ortsfest gelagert. Die Tupfrolle 30 kann mit einer nicht gezeigten Antriebsvorrichtung kontinuierlich angetrieben sein. Zwischen der Rolle 29 und der Tupfrolle 30 wird das Druckprodukt 3' jeweils am vorderen Greifrandende 8 gefasst und in Abzugsrichtung F vom Druckproduktestapel 2 abgezogen. Die abziehende Kraft auf das Druckprodukt 3' wirkt so lange, wie das Greifmittel 32 mit der Rolle 29 zusammenwirkt. Entsprechend erstreckt sich das Greifmittel 32 in Umfangrichtung und bestimmt den Hub bzw. die Strecke, mit welcher das Druckprodukt 3' vom Druckproduktestapel 2 abgezogen wird. Dies ermöglicht eine kontinuierliche Rotationsbewegung der Tupfrollen 30. Der in der Figur 6 gezeigte Greifer 7 ermöglicht ein vibrationsfreies Abziehen eines Druckproduktes 3'.

Der Greifer 7 kann jedoch auch durch andere geeignete Greifermittel ersetzt werden, die es ermöglichen das vordere Greifrandende 8 zu erfassen und das Druckprodukt 3' vom Druckproduktestapel 2 um eine kurze Strecke abzuziehen, sodass das Druckprodukt 3' von der Fördervorrichtung 37 sofort gefasst werden kann. Um ein Druckprodukt 3' vom Druckproduktestapel 2 abzuheben, wird die Rückhaltevorrichtung 9 durch die Welle 12 in die in Figur 3 gezeigte Position verschwenkt. Eine innere Fläche 46, welche bisher den Druckproduktestapel 2, 2' gestützt hat, ist nun wie ersichtlich frei. Dies gilt ebenfalls entsprechend für die in Figur 4 gezeigte Unterseite 35 des abzuziehenden Druckproduktes 3' sowie für eine sich in Abzugsrichtung F erstreckende Vorderseite 36 des Druckproduktestapels 2. Das Führungselement 19 ist ebenfalls ausgeschwenkt, sodass der oben genannte Förderkanal 33 nicht mehr vorhanden ist. Lediglich das Führungselement 17 befindet sich noch in der ursprünglichen Position. Dieses bildet eine ebenfalls schräg nach unten geneigte oberseitige Fläche 21.

In einem nächsten Schritt werden die Saugköpfe 15 nach oben in die in Figur 4 gezeigte Position verschwenkt, in welcher diese an der Unterseite 35 des Druckproduktes 3' anliegen. In den Saugköpfen 15 wird nun ein Vakuum erzeugt, sodass das Druckprodukt 3' an die Saugköpfe 15 angezogen wird.

In einem nachfolgenden Schritt wird die Trennvorrichtung 5 nach unten in die in Figur 5 gezeigte Position verschwenkt und im wesentlichen gleichzeitig wird die Rückhaltevorrichtung 9 in die ebenfalls in Figur 5 gezeigte Stellung eingeschwenkt. Dadurch wird der Förderkanal 33 wieder gebildet. Durch die Haftung der Saugköpfe 15 an der Unterseite 35 des Druckproduktes 3' wird dieses im Randbereich 6 nach unten gegen die Fläche 21 bewegt. Hierbei bildet sich im Druckprodukt 3' ein Knick 45, der sich in der Abzugsrichtung über die gesamte Länge des Druckproduktes 3' erstreckt. Unterhalb des Knicks 45 befindet sich der Randbereich 6 innerhalb des Förderkanals 33. Dieser Randbereich 6 erstreckt sich im wesentlichen bis zum Leitorgan 20, wie die Figur 5 erkennen lässt. Mittels Blasdüsen 25 kann Luft in Richtung des Knicks 45 geblasen werden, sodass sich ein Luftpolster zwischen dem Druckprodukt 3' und dem darüber liegenden Druckprodukt 3 bildet. Dadurch kann die Reibung zwischen diesen beiden untersten Bögen beim Abziehen vermindert werden.

Damit beim Abziehen eines Druckproduktes 3' die darüberliegenden Druckprodukte 3 hinsichtlich ihrer Lage keine Aenderung erfahren, ist an der Rückhaltevorrichtung 9 ein auf die in Abzugsrichtung F vordere Stapelseite 44 einwirkendes Anschlagelement 34 befestigt. Das Anschlagelement 34 befindet sich bei zugestellter Rückhaltevorrichtung 9, also beim Abzug der Druckprodukte 3' jeweils in einer auf den Druckproduktereststapel 2` zurückhaltend einwirkenden Anschlagsposition. Bei zurückgestellter Rückhaltevorrichtung 9, beim Abhebevorgang durch die Trennvorrichtung 5 ist das Anschlagselement 34 ausser Funktion.

## Patentansprüche

1. Vorrichtung (1) zur Beschickung einer dieser nachgeschalteten Verarbeitungsstrecke mit Druckprodukten (3'), die mittels Abzugsvorrichtung (22) von der Unterseite eines in einem Magazin (4) eines Druckprodukteanlegers aus übereinanderliegenden Druckprodukten (3, 3') gebildeten Druckproduktestapels (2, 2') abgezogen werden, und mit einer Trennvorrichtung (5) zum Abheben eines vornehmlich durch einen letzten Falz oder eine Blattkante gebildeten Randbereichs (6) des untersten Druckproduktes (3') von dem Druckproduktestapel (2), welcher Trennvorrichtung (5) eine den Druckproduktestapel (2) resp. -reststapel (2') zumindest beim Abziehen der Druckprodukte (3') jeweils eine stützende Rückhaltevorrichtung (9) taktweise zugeschaltet ist, **dadurch gekennzeichnet, dass** die Abzugsvorrichtung (22) einen den abgehobenen Randbereich resp. Greifrand (6) an dem in Abzugsrichtung (F) vorderen Ende (8) erfassenden, im Arbeitstakt der Trenn- (5) und Rückhaltevorrichtung (9), parallel zur Abzugsrichtung (F) hin und her angetriebenen, schliess -und öffenbaren Greifer (7) aufweist, der mit der Verarbeitungsstrecke förderwirksam verbunden ist, wobei die zur Stützung des Druckproduktestapels (2) resp. - reststapels (2') zugeschaltete Rückhaltevorrichtung (9) eine die abzuziehenden Druckprodukte (3') leitende, sich in Abzugsrichtung (F) wenigstens teilweise über die Magazinbreite erstreckende und auf den durch Abkippen abgehobenen Randbereich (6) der Druckprodukte (3') einwirkende Führungsanordnung (10) aufweist.

2. Vorrichtung nach Anspruch 1, **dadurch gekennzeichnet, dass** die den Druckproduktestapel (2, 2') im Randbereich (6) stützende Rückhaltevorrichtung (9) quer zur Abzugsrichtung (F) der Druckprodukte (3, 3') zustellbar ausgebildet ist.

3. Vorrichtung nach Anspruch 1, **dadurch gekennzeichnet, dass** die Führungsanordnung (10) ein zumindest an der Unterseite des abgekippten Randbereichs (6) eines Druckproduktes (3') etwa parallel zur Abzugsrichtung (F) verlaufendes, schräg nach unten gerichtetes Führungsorgan (17) aufweist, an dessen freistehendem Ende ein mit der Rückhaltevorrichtung (9) verbundenes Leitorgan (20) angeordnet ist.

4. Vorrichtung nach Anspruch 3, **dadurch gekennzeichnet, dass** das Leitorgan (20) durch ein über den abgehobenen Randbereich (6) eines Druckproduktes (3') als Führungselement (19) wirkendes Verbindungselement mit der Rückhaltevorrichtung (9) verbunden ist.

5. Vorrichtung nach Anspruch 4, **dadurch gekennzeichnet, dass** wenigstens eines der die Führungsanordnung (10) bildenden Elemente (17, 19, 20) vollwandig ausgebildet ist.

6. Vorrichtung nach einem der Ansprüche 3 bis 5, **dadurch gekennzeichnet, dass** das Leitorgan (20) zum Führungsorgan (17) abgewinkelt angeordnet ist.

7. Vorrichtung nach einem der Ansprüche 1 bis 6, **dadurch gekennzeichnet, dass** die Trennvorrichtung (5) unterhalb des Druckproduktestapels (2, 2') resp. des Magazins (4) um eine horizontale Achse (26) schwenkbar befestigt ist.

8. Vorrichtung nach einem der Ansprüche 1 bis 7, **dadurch gekennzeichnet, dass** die Rückhaltevorrichtung (9) ein auf die in Abzugsrichtung (F) vordere Stapelseite (44) des Druckproduktereststapels (2') einwirkendes Anschlagelement aufweist.

## Claims

1. Device (1) for feeding a processing line connected downstream thereof with printed products (3') which are withdrawn by means of a withdrawal device (22) from the underside of a printed products stack (2, 2') formed from printed products (3, 3') lying on one another in a magazine (4) of a printed products feeder, and having a separating device (5) for lifting away an edge region (6) of the bottom printed product (3'), formed principally by a last fold or a sheet edge, from the printed products stack (2), to which separating device (5) a retaining device (9), which supports the printed products stack (2) or remaining stack (2') at least during the withdrawal of each printed product (3'), is connected in a cycled manner, **characterised in that** the withdrawal device (22) has a gripper (7) which grasps the lifted edge region or gripping edge (6) at the leading end (8) in the withdrawal direction (F), is driven reciprocatingly parallel to the withdrawal direction (F) in the working cadence of the separating (5) and retaining (9) devices, can be closed and opened and is operatively connected in a feeding manner to the processing line, and wherein the retaining device (9) advanced to support the printed products stack (2) or remaining stack (2') has a guide arrangement (10) which guides the printed products (3') to be withdrawn, extends at least partially over the width of the magazine in the withdrawal direction (F) and acts upon the edge region (6) of the printed products (3') which has been lifted away by tilting.

2. Device according to Claim 1, **characterised in that** the retaining device (9) which supports the printed products stack (2, 2') in the edge region (6) is configured to be able to be advanced transversely to the withdrawal direction (F) of the printed products (3, 3').

3. Device according to Claim 1, **characterised in that** the guide arrangement (10) has a guide element (17) disposed at least against the underside of the tilted-away edge region (6) of a printed product (3') approximately parallel to the withdrawal direction (F) and oriented obliquely downwards, at the free end of which guide element (17) a directing element (20) connected to the retaining device (9) is arranged.

4. Device according to Claim 3, **characterised in that** the directing element (20) is connected to the retaining device (9) by a connecting element acting as a guide element (19) via the lifted edge region (6) of a printed product (3').

5. Device according to Claim 4, **characterised in that** at least one of the elements (17, 19, 20) forming the guide arrangement (10) is configured as a continuous plate.

6. Device according to any one of Claims 3 to 5, **characterised in that** the directing element (20) is arranged at an angle to the guide element (17).

7. Device according to any one of Claims 1 to 6, **characterised in that** the separating device (5) is fastened swivellably about a horizontal axis (26) below the printed products stack (2, 2') or the magazine (4).

8. Device according to any one of Claims 1 to 7, **characterised in that** the retaining device (9) has a stop element acting on the leading stack side (44) of the printed products stack (2') in the withdrawal direction (F).

## Revendications

1. Dispositif (1) pour alimenter un parcours de traitement, placé en aval de ce dispositif, en produits d'impression (3') qui, au moyen d'un dispositif d'enlèvement (22), sont enlevés du dessous d'une pile (2, 2') de produits d'impression formée, dans un magasin (4) d'un margeur de produits d'impression, de produits d'impression superposés (3, 3'), et avec un dispositif de séparation (5) pour dégager de la pile (2) de produits d'impression une région de bord (6) du produit d'impression le plus inférieur (3') qui est formée principalement par un dernier pli ou une arête de feuille, dispositif de séparation (5) auquel est cycliquement associé un dispositif de retenue (9) soutenant la pile (2) ou pile résiduelle (2') de produits d'impression au moins lors de l'enlèvement des produits d'impression (3'), **caractérisé en ce que** le dispositif d'enlèvement (22) présente un preneur (7) pouvant être ouvert et fermé, entraîné en va-et-vient parallèlement à la direction d'enlèvement (F) suivant le cycle de travail du dispositif de séparation (5) et du dispositif de retenue (9) et saisissant la région de bord ou encore le bord de préhension (6) dégagé(e) à l'extrémité avant (8) dans la direction d'enlèvement (F), preneur qui est relié de manière active pour le transport au parcours de traitement, sachant que le dispositif de retenue (9) associé pour soutenir la pile (2) ou pile résiduelle (2') de produits d'impression présente un agencement de guidage (10) dirigeant les produits d'impression (3') à enlever, s'étendant dans la direction d'enlèvement (F) au moins partiellement sur la largeur du magasin et agissant sur la région de bord (6) des produits d'impression (3') dégagée par basculement.

2. Dispositif selon la revendication 1, **caractérisé en ce que** le dispositif de retenue (9) soutenant la pile (2, 2') de produits d'impression dans la région de bord (6) est conçu avec possibilité d'avancement transversalement à la direction d'enlèvement (F) des produits d'impression (3, 3')

3. Dispositif selon la revendication 1, **caractérisé en ce que** l'agencement de guidage (10) présente un organe de guidage (17) orienté en oblique vers le bas et s'étendant, au moins sur le dessous de la région de bord basculée (6) d'un produit d'impression (3'), environ parallèlement à la direction d'enlèvement (F), organe à l'extrémité libre duquel est disposé un organe directeur (20) relié au dispositif de retenue (9).

4. Dispositif selon la revendication 3, **caractérisé en ce que** l'organe directeur (20) est relié au dispositif de retenue (9) par un élément de liaison agissant comme élément de guidage (19) sur la région de bord dégagée (6) d'un produit d'impression (3').

5. Dispositif selon la revendication 4, **caractérisé en ce qu'**au moins un des éléments (17, 19, 20) formant l'agencement de guidage (10) est réalisé massif.

6. Dispositif selon l'une des revendications 3 à 5, **caractérisé en ce que** l'organe directeur (20) est disposé coudé par rapport à l'organe de guidage (17).

7. Dispositif selon l'une des revendications 1 à 6, **caractérisé en ce que** le dispositif de séparation (5) est fixé à pivotement autour d'un axe horizontal (26) en dessous de la pile (2, 2') de produits d'impression ou encore du magasin (4).

8. Dispositif selon l'une des revendications 1 à 7, **caractérisé en ce que** le dispositif de retenue (9) présente un élément de butée agissant sur le côté avant (44), dans la direction d'enlèvement (F), de la pile (2') de produits d'impression.
